# EUROPÄISCHE PATENTSCHRIFT

(11) **EP 0 158 803 B1**
(45) Veröffentlichungstag und Bekanntmachung des Hinweises auf die Patenterteilung: **22.06.1988**
(21) Anmeldenummer: 85102433.1
(22) Anmeldetag: 05.03.1985
(51) Int. Cl.: C21C 5/44, F27D 1/16

(54) **Einrichtung zum Ausmauern von metallurgischen Gefässen, insbesondere von Stahlwerkskonvertern**
Installation for lining metallurgical vessels, especially steel plant converters
Dispositif pour revêtir des récipients métallurgiques en particulier des convertisseurs d'aciérie

(30) Priorität: 12.04.1984 DE 3413806
(43) Veröffentlichungstag der Anmeldung: 23.10.1985
(73) Patentinhaber: MANNESMANN Aktiengesellschaft, 40027 Düsseldorf (DE)
(72) Erfinder: Heidemann, Wolfgang, D-4100 Duisburg 1 (DE)

(56) Entgegenhaltungen:
- DE-A- 2 846 544
- DE-C- 3 123 582
- FR-A- 2 300 874
- FR-A- 2 385 863
- US-A- 3 259 208

## Beschreibung

Die Erfindung betrifft eine Einrichtung zum Ausmauern von metallurgischen Gefässen, insbesondere von Stahlwerkskonvertern, die einen geschlossenen Boden aufweisen, mit einer an einem Hebezeug befestigten Arbeitsbühne, die in die Arbeitsstellung heb- und senkbar ist und mit einer Transportvorrichtung zum Einbringen der Mauerwerkssteine auf die Arbeitsbühne, ferner mit einer Verteilvorrichtung zum Verteilen der Mauerwerkssteine über den Umfang der Arbeitsbühne und mit Übergabevorrichtungen zum Übergeben einzelner Mauerwerkssteine von der Arbeitsbühne in ihre Funktionslage, von denen eine Übergabevorrichtung zur Zustellung des Gefässbodens mit Mauerwerkssteinen dient und ausserdem demontierbar und entfernbar ist.

Derartige Einrichtungen zum Ausmauern von metallurgischen Gefässen dienen der Wirtschaftlichkeit der Metallerzeugungsverfahren sowie der Verfahrenstechnik beim Erzeugen von Metallen, insbesondere von Stahl, selbst, um den für die Herstellverfahren erforderlichen Profilverlauf der Ausmauerung sicherzustellen.

Die eingangs bezeichnete Einrichtung ist aus der DE-OS-2846544 bekannt. Obgleich die bekannte Einrichtung Vorteile beim Transportieren der Mauerwerkssteine bietet und obgleich die bakannte Vorrichtung vorteilhaft in ihrer Handhabung ist, erfordert eine derartige Lösung einen erheblichen Anteil an Handarbeit während des Beginns der Ausmauerungsarbeiten, also bei der Zustellung des Bodens. Es hat sich gezeigt, dass insbesondere der Bodenbereich des metallurgischen Gefässes nur unter Schwierigkeiten zustellbar ist, wobei solche Schwierigkeiten insbesondere dann auftreten, wenn das Gewicht der Mauerwerkssteine durch Vergrösserung ihrer Länge wächst.

Der Erfindung ist daher die Aufgabe zugrunde gelegt, die Ausmauerungstechnik noch mehr als bisher von manueller Arbeit zu befreien, und zwar insbesondere in solchen Fällen, wenn das Gewicht der Mauerwerkssteine 32 kg und mehr übersteigt, wobei davon ausgegangen wird, dass in solchen Fällen ohnehin Handarbeit für unzulässig erachtet wird.

Die gestellte Aufgabe wird bei der eingangs bezeichneten Einrichtung erfindungsgemäss dadurch gelöst, dass die Übergabevorrichtungen jeweils einen horizontalen Schwenkarm mit einem Greiforgan für einen Mauerwerksstein aufweisen. Die Erfindung vermindert nicht nur insbesondere im Bodenbereich des Gefässes Handarbeit, sondern ermöglicht auch die Handhabung von Steinen über 720 mm Länge, wie z. B. von 1350 mm. Die Erfindung ermöglicht daher, die Zustellung im Bodenbereich für dickere Ausmauerungen als bisher vorzunehmen, ohne die Nachteile der bisherigen Handhabungsweise in Kauf nehmen zu müssen. Ein besonderer Vorteil besteht sodann in dem einfachen Übergang bei der Zustellung des Bodenbereichs in den Wandbereich, bei der die Arbeitsbühne nach Entfernung der unteren Übergabevorrichtung nur noch eine minimale Bauhöhe aufweist und daher bis auf die Bodenausmauerungsschicht herabgesenkt werden kann, um eine äusserst niedrige Zustellungshöhe zwischen der Arbeitsbühne und den Wandbereichen des Gefässes zu erzielen.

Nachdem der Bodenbereich des Gefässes zugestellt worden ist und der daran anschliessende Wandbereich in einigen Mauerwerkssteinschichten erstellt worden ist, kann die Einrichtung nach einem weiteren Merkmal dadurch vereinfacht werden, dass beide Übergabevorrichtungen demontierbar und entfernbar sind. Wenn nämlich die Abstandshöhe zwischen der Arbeitsbühne und der tiefsten Zustellungsschicht in höheren Bereichen der Gefässwandung sehr klein geworden ist, besteht die Möglichkeit, die Mauerwerkssteine in einer horizontalen Ebene unter einer schichtweisen Verstellung der Arbeitsbühne zu verschieben, so dass weitere Hilfsmittel nicht mehr erforderlich sind.

Unter diesem Blickwinkel ist die Einrichtung weiterhin dadurch verbessert, dass der Schwenkarm drehbar und an einer Säule gelagert ist und dass die Säule an einem auf dem Arbeitsbühnenrand abgestützten Halterahmen befestigt ist. Diese Lösung sichert eine günstige Verteilung der Stützkräfte, die aus dem Gewicht der Einrichtungsteile selbst bzw. aus dem Gewicht der Mauerwerkssteine herrühren.

In weiterer Verbesserung der Erfindung ist vorgesehen, dass die Säule für die untere Übergabevorrichtung an ihrem unteren Säulenende mit einer drehbaren Lagerplattform versehen ist. Die drehbare Lagerplattform besitzt eine Pufferwirkung, so dass immer zumindest ein oder mehrere Mauerwerkssteine gespeichert werden können, bevor sie ihrer Verlegung zugeführt werden.

Eine drehbare Arbeitsbühne und damit kleinere zu bewegende Massen werden ausserdem dadurch erspart, dass der Halterahmen am Umfang der Arbeitsbühne verfahrbar vorgesehen ist.

Hierbei ist die Verfahrbarkeit mit einer günstigen Abstützbarkeit dadurch gekennzeichnet, dass der Halterahmen auf bzw. an Schienen abgestützt ist.

Die Anbringung solcher Führungsorgane für den Halterahmen wird dadurch vereinfacht, dass Schienen für den Halterahmen auf dem Umfang der Arbeitsbühne und an einem Drehteller der Verteilvorrichtung vorgesehen sind.

Die Reichweite der Greiforgane wird hinsichtlich der von diesen zu überstreichenden Flächen dadurch vergrössert, dass die Schwenkarme der Übergabevorrichtung aus Gelenkarmen bestehen.

Das Verlegen der Mauerwerkssteine im Boden- bzw. Wandbereich des metallurgischen Gefässes wird ausserdem dadurch erleichtert, dass die Greiforgane an den horizontalen Schwenkarmen entweder aus Horizontal- oder aus Vertikalgreiforganen bestehen.

Obere Bereiche des metallurgischen Gefässes werden zunehmend vereinfacht dadurch zugestellt, indem bei demontierter und entfernter unterer und oberer Übergabevorrichtung auf dem Halterahmen ein lösbarer Überbrückungsrollgang vorgesehen ist. Diese Massnahme gestattet, die Mauerwerkssteine auf der erwähnten horizontalen Ebene ohne grossen Kraftaufwand zu bewegen.

Ein Ausführungsbeispiel der Erfindung ist in der Zeichnung dargestellt und wird im folgenden näher beschrieben. Es zeigen:
Fig. 1 einen senkrechten Querschnitt durch einen Stahlwerkskonverter während der Zustellung des Gefässbodens;
Fig. 2 denselben Querschnitt durch den Stahlwerkskonverter während des Aufbaus der Zustellung knapp über dem Gefässboden, und
Fig. 3 denselben Querschnitt durch den Stahlwerkskonverter während der Zustellung der Wandbereiche.

Die erfindungsgemässe Einrichtung zum Ausmauern des metallurgischen Gefässes 1 wird eingesetzt, nachdem der Gefässboden 1a verschlossen worden ist, falls ein abnehmbarer Gefässboden 1a vorhanden sein sollte. Die Einrichtung wird an dem Hebezeug 2, z. B. an einem Kran, von dem die Hubseile 3 sichtbar sind, durch die Gefässmündung 4 eingebracht. Das Hebezeug 2 bringt die Arbeitsbühne 5 auch in die erforderlichen Arbeitsstellungen, wobei die Hubseile 3 an einer Traverse 6 angreifen, die mit der Arbeitsbühne 5 starr verbunden ist.

Die Mauerwerkssteine 7 werden mittels Ketten 8 über eine nicht ausführlich dargestellte, sondern nur angedeutete Transportvorrichtung 9 zugeführt, wobei die Mauerwerkssteine 7 in Trogbehältern 10 bis auf die Arbeitsbühne 5 gelangen. Auf der Arbeitsbühne 5 ist eine Verteilvorrichtung 11 aus einem Förderband 12 und einem Drehteller 13 gebildet. Die Verteilvorrichtung 11 befördert die Mauerwerkssteine 7 in den Bereich des Umfangs 5a an der Arbeitsbühne 5. So gelangt der Mauerwerksstein 7 (Fig. 1) über das Förderband 12 in den Bereich des Umfangs 5a. Von dort wird jeder Mauerwerksstein 7 mittels einer oberen Übergabevorrichtung 14 und/oder einer unteren Übergabevorrichtung 15 in seine jeweilige Funktionslage 16a im Gefässboden 1a (Fig. 1) oder 16b im Bereich zwischen Gefässboden 1a und Gefässwandung 1b (Fig. 2) oder 16c an der Gefässwandung 1 b (Fig. 3) befördert.

Gemäss Fig. 1 wandert der Mauerwerksstein 7 in Pfeilrichtung 17 durch die obere Übergabevorrichtung 14 auf die Lagerplattform 18 und von dort mittels der unteren Übergabevorrichtung 15 in die Funktionsstellung 16a, in der die Mauerwerkssteine 7 wie gezeichnet etwa senkrecht stehen. Eine solche Arbeitsweise ist besonders vorteilhaft für Mauerwerkssteine 7, die Längen von 720 mm, vorzugsweise von 1350 mm aufweisen.

Gemäss Fig. 2 ist die untere Übergabevorrichtung 15 demontiert und entfernt, so dass die Arbeitsbühne 5 nunmehr den Raum bis zum fertigen Teil der Zustellung im Gefässboden 1a voll ausnützen kann. Die durch die Transportvorrichtung 9 zugeführten Mauerwerkssteine 7 werden durch das Förderband 12 auf den Drehteller 13 befördert und von dort durch die obere Übergabevorrichtung 14 in die Funktionslage 16b gebracht. Sobald das Niveau der Funktionslage 16b erreicht ist, kann auch auf die Übergabevorrichtung 14, falls dies erwünscht sein sollte, verzichtet werden.

Gemäss Fig. 3 ist daher die Übergabevorrichtung 14 demontiert und entfernt. Die Mauerwerkssteine 7 werden nunmehr wie nachstehend noch beschrieben wird, in die Funktionslage 16c gebracht.

Für alle auszuführenden Bewegungen sind die Übergabevorrichtungen 14 und 15 mit einem Schwenkarm 19 ausgerüstet, der jeweils ein Greiforgan 20a bzw. 20b aufweist. Ein solches Greiforgan kann z. B. aus einem bekannten Elektrozug (z.B. Übergabevorrichtung 14 in Fig. 1) oder aus einer Saugnapfvorrichtung (Übergabevorrichtung 15 in Fig. 1 bzw. Übergabevorrichtung 14 in Fig. 2) bestehen. Der Schwenkarm 19 ist jeweils drehbar und an einer Säule 21 bzw. 22 gelagert. Die Säule 21 ist der oberen Übergabevorrichtung 14 und die Säule 22 ist der unteren Übergabevorrichtung 15 zugeordnet. Die Säulen 21 und 22 sind an einem Halterahmen 23 befestigt, der sich auf den Arbeitsbühnenrand 5b aufstützt.

Die untere Säule 22 ist an dem Halterahmen 23 befestigt und weist die drehbare Lagerplattform 18 für eine vorteilhafte Zwischenspeicherung der Mauerwerkssteine 7 auf. Für die Lagerung der unteren Säule 22 sind die Befestigungen 22a und 22b vorgesehen. Die Lagerplattform 18 ist um ihre Längsachse in Pfeilrichtung 24 drehbar.

Die Säulen 21 und 22 gelangen durch den fahrbaren Halterahmen 23 an jede beliebige Stelle des Umfangs 5a. Es ist auch möglich, die Arbeitsbühne 5 selbst gegenüber der Traverse 6 drehbar zu gestalten, indem eine Drehlagerung und ein Antriebsmotor vorgesehen werden, wodurch Massnahmen für Bewegungen des Halterahmens 23 selbstverständlich überflüssig werden. Bei einer nicht drehbaren Arbeitsbühne 5 sind zur Führung und Abstützung des Halterahmens 23 Schienen 25 auf dem Umfang 5b der Arbeitsbühne 5 bzw. Schienen 26 vorgesehen, die an dem Drehtellerrahmen 13a befestigt sind. Der Drehteller 13 selbst besitzt eine eigene Drehlagerung an dem Drehtellerrahmen 13a. Die notwendigen Radien zum Aufnehmen und Absetzen der Mauerwerkssteine 7 werden durch Gelenkarme 19a und 19b an den Schwenkarmen 19 erzielt. Die Greiforgane sind für vertikal zu stellende Mauerwerkssteine als Vertikalgreiforgane 20b (Fig. 1) ausgeführt, wobei solche Vertikalgreiforgane 20b an Zugmitteln 27 und Schwenkachsen 20c befestigt sind, um die notwendige Bewegungsfreiheit in Pfeilrichtung 17 zu erlangen (Fig. 1). Für die Funktionslage 16b (Fig. 2) sind hingegen Horizontalgreiforgane 20a erforderlich, die ebenfalls an Zugmitteln 27 befestigt sind.

Nach Demontage und Entfernen der unteren und oberen Übergabevorrichtungen 14 bzw. 15 (Fig. 3) wird auf den Halterahmen 23 ein Überbrückungsrollgang 28 befestigt, so dass die Mauerwerkssteine 7 vom Förderband 12 über den Drehteller 13 und den Überbrückungsrollgang 28 in ihre Funktionslage 16c geschoben werden' können.

## Patentansprüche

1. Einrichtung zum Ausmauern von metallurgischen Gefässen, insbesondere von Stahlwerkskonvertern, die einen geschlossenen Boden aufweisen, mit einer an einem Hebezeug befestigten Arbeitsbühne, die in die Arbeitsstellung heb- und senkbar ist und mit einer Transportvorrichtung zum Einbringen der Mauerwerkssteine auf die Arbeitsbühne, ferner mit einer Verteilvorrichtung zum Verteilen der Mauerwerkssteine über den Umfang der Arbeitsbühne und mit Übergabevorrichtungen zum Übergeben einzelner Mauerwerkssteine von der Arbeitsbühne in ihre Funktionslage, von denen eine Übergabevorrichtung zur Zustellung des Gefässbodens mit Mauerwerkssteinen dient und ausserdem demontierbar und entfernbar ist, dadurch gekennzeichnet, dass die Übergabevorrichtungen (14 bzw. 15) jeweils einen horizontalen Schwenkarm (19) mit einem Greiforgan (20a, 20b) für einen Mauerwerksstein (7) aufweisen.

2. Einrichtung nach Anspruch 1, dadurch gekennzeichnet, dass beide Übergabevorrichtungen (14,15) demontierbar und entfernbar sind.

3. Einrichtung nach den Ansprüchen 1 und 2, dadurch gekennzeichnet, dass der Schwenkarm (19) drehbar und an einer Säule (21 bzw. 22) gelagert ist und dass die Säule (21 bzw. 22) an einem auf dem Arbeitsbühnenrand (5b) abgestützten Halterahmen (23) befestigt ist.

4. Einrichtung nach den Ansprüchen 1 bis 3, dadurch gekennzeichnet, dass die Säule (22) für die untere Übergabevorrichtung (15) an ihrem unteren Säulenende mit einer drehbaren Lagerplattform (18) versehen ist.

5. Einrichtung nach den Ansprüchen 1 bis 4, dadurch gekennzeichnet, dass der Halterahmen (23) am Umfang (5a) der Arbeitsbühne (5) verfahrbar vorgesehen ist.

6. Einrichtung nach den Ansprüchen 1 bis 5, dadurch gekennzeichnet, dass der Halterahmen (23) auf bzw. an Schienen (25 bzw. 26) abgestützt ist.

7. Einrichtung nach den Ansprüchen 1 bis 6, dadurch gekennzeichnet, dass Schienen (25) für den Halterahmen (23) auf dem Umfang (5a) der Arbeitsbühne (5) und an einem Drehteller (13) der Verteilvorrichtung (11) vorgesehen sind.

8. Einrichtung nach den Ansprüchen 1 bis 7, dadurch gekennzeichnet, dass die Schwenkarme (19) der Übergabevorrichtung (14 bzw. 15) aus Gelenkarmen (19a, 19b) bestehen.

9. Einrichtung nach den Ansprüchen 1 bis 8, dadurch gekennzeichnet, dass die Greiforgane (20) an den horizontalen Schwenkarmen (19) entweder aus Horizontal- oder aus Vertikalgreiforganen (20a, 20b) bestehen.

10. Einrichtung nach den Ansprüchen 1 bis 9, dadurch gekennzeichnet, dass bei demontierter und entfernter unterer und oberer Übergabevorrichtung (14 bzw. 15) auf dem Halterahmen (23) ein lösbarer Überbrückungsrollgang (28) vorgesehen ist.

## Claims

1. Equipment for lining metallurgical vessels, especially steelworks converters, having a closed bottom with a work platform mounted on a hoist so as to be capable of being raised and lowered into working position and featuring a handling device to feed the refractory bricks onto the work platform as well as a distributor to spread these bricks over the circumference of the work platform, plus transfer devices, to bring the individual bricks into their functional location, whereof one transfer device serves to enable lining the shell bottom with refractories, such devices being also capable of being dismantled and removed, characterised by the transfer devices (14/15) each having a horizontal swivel arm (19) with pick-up elements (20 a/b) for handling a refractory lining brick (7).

2. Equipment to claim 1, characterised by the two transfer devices (14/15) being capable of being dismantled and removed.

3. Equipment to claims 1 and 2, characterised by the swivel arm (19) being slewable and carried in bearings at a post (21/22) which is mounted in a holder frame (23) supported on the work platform edge (5b).

4. Equipment to claims 1 to 3, characterised by the post (22) for the bottom transfer device (15) featuring a slewable storage platform (18) at its lower end.

5. Equipment to claims 1 to 4, characterised by the holder frame (23) being capable of travel on the circumference (5a) of the work platform (5).

6. Equipment to claims 1 to 5, characterised by the holder frame (23) being supported in/on rails (25/26).

7. Equipment to claims 1 to 6, characterised by rails (25) being provided at the holder frame (23) on the circumference (5a) of the work platform (5) as well as at a turntable (13) of the distributor (11).

8. Equipment to claims 1 to 7, characterised by the swivel arms (19) of the transfer devices (14/15) consisting of jointed sections (19a/b).

9. Equipment to claims 1 to 8, characterised by the pick-ups (20) at the horizontal swivel arms (19) consisting of horizontal and or vertical elements (20a/b).

10. Equipment to claims 1 to 9, characterised by a removable carry-over roller table (28) being installable on the holder frame (23) when the top and bottom transfer devices (14/15) have been dismantled and withdrawn.

## Revendications

1. Installation pour garnir de maçonnerie des récipients métallurgiques, notamment des convertisseurs d'aciéries, qui comportent un fond fermé, installation comprenant une plateforme de travail fixée à un engin de levage et dont la position de travail est susceptible d'être élevée ou baissée, un dispositif de transport étant prévu pour amener les blocs de maçonnerie sur la plateforme de travail, ainsi qu'un dispositif répartiteur pour répartir les blocs de maçonnerie sur la périphérie de la plateforme de travail, et des dispositifs de transfert pour transférer des blocs individuels de maçonnerie à partir de la plateforme de travail dans la position où ces blocs sont utilisés, dispositifs de transfert parmi lesquels un d'entre eux est utilisé pour fournir les blocs de maçonnerie du fond du récipient, et est en outre susceptible d'être démonté et enlevé, installation caractérisée en ce que les dispositifs de transfert (14 ou bien 15) comportent respectivement un bras horizontal pivotant (19) avec un organe de préhension (20a, 20b) pour un bloc de maçonnerie (7).

2. Installation selon la revendication 1, caractérisée en ce que les deux dispositifs de transfert (14, 15) sont susceptibles d'être démontés et enlevés.

3. Installation selon les revendications 1 et 2, caractérisée en ce que le bras pivotant (19) est monté de façon à pouvoir tourner sur une colonne (21 ou bien 22) et que cette colonne (21 ou 22) est fixée sur un châssis de support (23) prenant appui sur le bord (5b) de la plateforme de travail.

4. Installation selon les revendications 1 à 3, caractérisée en ce que la colonne (22) est munie, à son extrémité inférieure, d'une plateforme rotative (18) pour le dispositif de transfert inférieur (15).

5. Installation selon les revendications 1 à 4, caractérisée en ce que le châssis de support (23) est prévu de façon à pouvoir se déplacer sur la périphérie (5a) de la plateforme de travail (5).

6. Installation selon les revendications 1 à 5, caractérisée en ce que le châssis de support (23) prend appui sur ou bien contre des rails (25 ou bien 26).

7. Installation selon les revendications 1 à 6, caractérisée en ce que les rails (25) pour le châssis de support (23) sont prévus sur la périphérie (5a) de la plateforme de travail (5) et sur un plateau tournant (13) du dispositif répartiteur (11).

8. Installation selon les revendications 1 à 7, caractérisée en ce que les bras pivotants (19) des dispositifs de transfert (14 ou 15) sont constitués par des bras articulés (19a, 19b).

9. Installation selon les revendications 1 à 8, caractérisée en ce que les organes de préhension (20) sur les bras horizontaux pivotants (19) sont, soit des organes à préhension horizontale, ou des organes à préhension verticale (20a, 20b).

10. Installation selon les revendications 1 à 9, caractérisée en ce que lorsque le dispositif de transfert inférieur et le dispositif de transfert supérieur (14 ou 15) sont démontés et enlevés, un chemin de rouleaux de pontage (28), amovible, est prévu sur le châssis de support (23).
